# EUROPÄISCHE PATENTSCHRIFT

(11) **EP 2 207 464 B1**
(45) Veröffentlichungstag und Bekanntmachung des Hinweises auf die Patenterteilung: **27.06.2012**
(21) Anmeldenummer: 08844341.1
(22) Anmeldetag: 16.10.2008
(51) Int. Cl.: A47L 9/00, A47L 5/36, A47L 9/24

(54) **BODENSTAUBSAUGER**
FLOOR VACUUM CLEANER
ASPIRATEUR POUR SOLS

(30) Priorität: 30.10.2007 DE 102007052028
(43) Veröffentlichungstag der Anmeldung: 21.07.2010
(73) Patentinhaber: Miele & Cie. KG, 33332 Gütersloh (DE)
(72) Erfinder: FINKE, Christian, 33649 Bielefeld (DE); GERTH, Volker, 33739 Bielefeld (DE); WEGENER, Dirk, 33649 Bielefeld (DE)
(74) Vertreter: Bauch, Uwe
(86) Internationale Anmeldenummer: PCT/EP2008/008777
(87) Internationale Veröffentlichungsnummer: WO 2009/056234

(56) Entgegenhaltungen:
- JP-A- 3 237 952
- JP-A- 6 030 870
- JP-A- 7 051 200

## Beschreibung

Die Erfindung betrifft einen Bodenstaubsauger nach dem Oberbegriff des Anspruchs 1.

Bei Bodenstaubsaugern ist es beispielsweise aus der DE 40 36 314 C2 bekannt, am Gehäuse und am Saugrohr oder der Bodeneinheit zusammenwirkende Haltemittel vorzusehen, mit denen das Saugrohr nach Beendigung des Saugvorgangs in einer Parkposition am Gehäuse gehalten wird. In dieser Position ragt das obere Ende des Saugrohrs und der daran angeschlossene Saugschlauch weit über das Staubsaugergehäuse hinaus. Dadurch entsteht beim Lagern des Staubsaugers ein erhöhter Platzbedarf, insbesondere ein Abstellen in Schränken oder ähnlich beengten Räumen ist nicht möglich.

Bei der DE 40 36 314 C2 ist das Saugrohr einteilig ausgebildet, es sind aber auch zwei- oder mehrteilige Saugrohre bekannt, bei denen trennbare Rohrstücke mittels einer Steckverbindung miteinander gekuppelt werden.

Aus der DE 100 39 186 A1 ist es bekannt, als Saugrohr ein sogenanntes Teleskoprohr zu verwenden, bei dem einzelne Rohrteile ineinander schiebbar ausgebildet sind. Hierdurch lässt sich die Stauhöhe in der Parkposition verringern. Teleskoprohre haben gegenüber Saugrohren mit Steckverbindung den Nachteil, dass sie teurer in der Herstellung sind und dass die Abdichtung der einzelnen Rohrstücke zueinander schlechter ist, was zu Saugleistungsverlusten führt.

Staubsauger, bei denen zwei Rohrstücke mit ihren Längsseiten nebeneinander in der Parkposition am Gehäuse halterbar sind, sind beispielsweise aus der JP 07 051200 A, der JP 06 030870 und der JP 03 237952 A bekannt.

Der Erfindung stellt sich das Problem, bei einem Bodenstaubsauger der eingangs genannten Art eine einfache, kostengünstige und trotzdem platzsparende Unterbringung des Saugrohrs in der Parkposition zu ermöglichen.

Erfindungsgemäß wird dieses Problem durch einen Bodenstaubsauger mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile ergeben sich durch eine geringe Aufbauhöhe in der Parkposition.

Ein Ausführungsbeispiel der Erfindung ist in den Zeichnungen rein schematisch dargestellt und wird nachfolgend näher beschrieben. Es zeigt
- Figur 1: einen erfindungsgemäß aufgebauten Staubsauger mit zusammen gesteckten Rohrstücken in der Parkposition;
- Figur 2: einen erfindungsgemäß aufgebauten Staubsauger mit getrennten Rohrstücken in der Parkposition;
- Figur 3a bis d: einen Rohrhalter in verschiedenen Ansichten;
- Figur 4a, b: den Rohrhalter mit den Rohrstücken und einem Handgriff in zwei Ansichten.

Die Figur 1 zeigt einen herkömmlichen Bodenstaubsauger 1 mit einem Gehäuse 2. Der Gehäusedeckel 3 ist mit einem Ansaugstutzen 4 versehen, an welchen in bekannter Weise ein flexibler Saugschlauch 5 angeschlossen ist. Der Saugschlauch 5 ist wiederum an einen gebogenen, rohrförmigen Handgriff 6 gekuppelt, welcher mit einem Saugrohr 7 verbunden ist. Das Saugrohr 7 besteht aus zwei ineinander gesteckten Rohrstücken 8 und 9, welche, wie in Figur 2 ersichtlich ist, voneinander getrennt werden können. Der Handgriff 6 und das obere Rohrstück 9 sind ebenfalls voneinander trennbar ausgebildet. Um ein Lösen des Handgriffs 6 vom oberen Rohrstück 9 bzw. des oberen Rohrstücks 9 vom unteren Rohrstück 8 zu verhindern, sind jeweils nicht näher beschriebene Verriegelungseinrichtungen vorgesehen, welche über einen ersten Entriegelungsknopf 10 am oberen Ende 91 des oberen Rohrstücks 9 und einen zweiten Entriegelungsknopf am oberen Ende 81 des unteren Rohrstücks 8 gelöst werden können. An das untere Ende 82 des unteren Rohrstücks 8 ist ein Saugvorsatz in Form einer Bodendüse 12 angeschlossen. In beiden Figuren sind das untere Rohrstück 8 und der Saugvorsatz 12 mittels nicht näher gezeigter erster Haltemittel 14 am Staubsauger-Gehäuse 2 in einer Parkposition gehalten. Hierzu ist der Bodenstaubsauger 1 in eine aufrechte Standposition gebracht. Alternative oder zusätzliche Haltemittel können eine Parkposition an einem betriebsbereiten, d. h. auf den Rädern 13 stehenden Gehäuse 2 ermöglichen.

Um eine Lagerung des Bodenstaubsaugers in der in Figur 2 gezeigten Position zu ermöglichen, in der die Bauhöhe gegenüber der in Figur 1 gezeigten Position (mit zusammengesteckten Rohrstücken 8 und 9) wesentlich geringer ist, ist am oberen Ende 91 des oberen Rohrstücks 9 ein weiteres Haltemittel 100 befestigt, welches nach dem Trennen der beiden Rohrstücke 8 und 9 am oberen Ende 81 des unteren Rohrstücks 8 befestigt werden kann, so dass die beiden Rohrstücke 8 und 9 platzsparend nebeneinander in der Parkposition am Gehäuse 2 halterbar sind.

Das weitere Haltemittel 100 ist in den Figuren 3a bis d als Einzelheit in verschiedenen Ansichten dargestellt. Es ist als einstückiges, vorzugsweise aus Kunststoff gefertigtes Bauteil ausgebildet und umfasst eine Manschette 101 und eine Haltekappe 102, welche durch zwei Stege 103 und 104 miteinander verbunden sind. Die Manschette 101 ist am oberen Ende 91 des oberen Rohrstücks 9 befestigt, siehe hierzu auch die Figur 1 und die Figuren 4a und b. Die Befestigung erfolgt formschlüssig mit Hilfe einer ersten Ausnehmung 105, die den ersten Entriegelungsknopf 10 umgibt. Um das gesamte Haltemittel 100 vom oberen Rohrstück 9 entfernen zu können, muss die Manschette 101 unter Druck am Rohrstück 9 nach unten geschoben werden. Hierdurch werden die beiden einwärts gerichteten Haltenasen 106 und 107 nach außen gedrückt und geben den Entriegelungsknopf 10 frei. Die Haltekappe 102 besitzt einen geschlossenen Deckel 108 und einen umlaufenden Rand 109, der über das obere Ende des unteren Rohrstücks gestülpt wird, siehe Figur 1 und Figur 4b. Eine weitere Ausnehmung 110 umfasst dabei einen Teil des zweiten Entriegelungsknopfs 11 und stellt einen Formschluss her, der das obere Rohrstück 9 in einer definierten Lage hält.

Die Erfindung ist nicht auf das vorbeschriebene Ausführungsbeispiel beschränkt. So kann das weitere Haltemittel beispielsweise am Handgriff angeordnet sein. Alternativ kann auf den Handgriff verzichtet werden oder dieser einstückig mit dem oberen Rohrstück ausgebildet sein. Das Saugrohr kann aus drei oder mehr Rohrstücken mit oder ohne Handgriff bestehen.

## Patentansprüche

1. Bodenstaubsauger (1) mit einem Gehäuse (2), mit einem daran anschließbaren Saugschlauch (5), gegebenenfalls mit einem Handgriff (6), mit einem Saugrohr (7) und mit einem Saugvorsatz (12), wobei das Saugrohr (7) mindestens zwei voneinander trennbare Rohrstücke (8, 9) umfasst, wobei das obere Ende (91) eines oberen Rohrstücks (9) mit dem Saugschlauch (5) oder dem Handgriff (6) und das untere Ende (82) eines unteren Rohrstücks (8) mit dem Saugvorsatz (12) kuppelbar ist, wobei das untere Rohrstück (8) und/oder der Saugvorsatz (12) mittels erster Haltemittel (14) in einer Parkposition am Gehäuse (2) halterbar ist, und wobei am oberen Rohrstück (9) oder am Handgriff (6) ein weiteres Haltemittel (100) angeordnet ist, welches derart am unteren Rohrstück (8) befestigbar ist, dass die beiden voneinander getrennten Rohrstücke (8, 9) mit ihren Längsseiten nebeneinander in der Parkposition am Gehäuse (2) halterbar sind,
**dadurch gekennzeichnet,**
**dass** das weitere Haltemittel (100) am oberen Ende (91) des oberen Rohrstücks (9) befestigt ist und dass das weitere Haltemittel (100) eine das obere Ende (91) des oberen Rohrstücks (9) umgreifende Manschette (101) umfasst.

2. Bodenstaubsauger (1) nach Anspruch 1,
**dadurch gekennzeichnet,**
**dass** durch eine erste Ausnehmung (105) in der Manschette (101) ein am oberen Ende (91) des oberen Rohrstücks (9) angeordneter erster Entriegelungsknopf (10) ragt.

3. Bodenstaubsauger (1) nach mindestens einem der vorhergehenden Ansprüche,
**dadurch gekennzeichnet,**
**dass** das weitere Haltemittel (100) eine auf das obere Ende (81) des unteren Rohrstücks (8) aufsetzbare Haltekappe (102) umfasst.

4. Bodenstaubsauger (1) nach Anspruch 3,
**dadurch gekennzeichnet,**
**dass** die Haltekappe (102) geschlossen ausgebildet ist.

5. Bodenstaubsauger (1) nach Anspruch 4,
**gekennzeichnet durch** eine weitere Ausnehmung (110) für einen am oberen Ende (81) des unteren Rohrstücks (8) angeordneten zweiten Entriegelungsknopf (11).

6. Bodenstaubsauger (1) nach mindestens einem der vorhergehenden Ansprüche,
**dadurch gekennzeichnet,**
**dass** das weitere Haltemittel (100) als einstückiges, vorzugsweise aus Kunststoff gefertigtes Bauteil ausgebildet ist.

7. Bodenstaubsauger (1) nach mindestens einem der vorhergehenden Ansprüche,
**dadurch gekennzeichnet,**
**dass** das Saugrohr (7) aus zwei Rohrstücken (8, 9) besteht.

## Claims

1. Floor-type vacuum cleaner (1) comprising a housing (2), a suction tube (5) which can be connected thereto, optionally a handle (6), a suction pipe (7) and a suction attachment (12), the suction pipe (7) including at least two pipe pieces (8, 9) which can be separated from one another, the upper end (91) of an upper pipe piece (9) being couplable to the suction tube (5) or the handle (6) and the lower end (82) of a lower pipe piece (8) being couplable to the suction attachment (12), the lower pipe piece (8) and/or suction attachment (12) being able to be held in a stand-by position on the housing (2) by means of a first holding means (14), and a further holding means (100) being arranged on the upper pipe piece (9) or on the handle (6) and being able to be fixed to the lower pipe piece (8) in such a way that the two pipe pieces (8, 9) which are separated from one another can be held in the stand-by position on the housing (2) with their longitudinal sides next to one another, **characterised in that** the further holding means (100) is fixed to the upper end (91) of the upper pipe piece (9) and **in that** the further holding means (100) comprises a sleeve (101) which encompasses the upper end (91) of the upper pipe piece (9).

2. Floor-type vacuum cleaner (1) according to claim 1, **characterised in that** a first release button (10) is arranged at the upper end (91) of the upper pipe piece (9) and projects through a first recess (105) in the sleeve (101).

3. Floor-type vacuum cleaner (1) according to at least one of the preceding claims, **characterised in that** the further holding means (100) includes a holding cap (102) which can be put onto the upper end (81) of the lower pipe piece (8).

4. Floor-type vacuum cleaner (1) according to claim 3, **characterised in that** the holding cap (102) is formed so as to be closed.

5. Floor-type vacuum cleaner (1) according to claim 4, **characterised by** a further recess (110) for a second release button (11) arranged at the upper end (81) of the lower pipe piece (8).

6. Floor-type vacuum cleaner (1) according to at least one of the preceding claims, **characterised in that** the further holding means (100) is a component formed in one piece, preferably produced from plastics material.

7. Floor-type vacuum cleaner (1) according to at least one of the preceding claims, **characterised in that** the suction pipe (7) consists of two pipe pieces (8, 9).

## Revendications

1. Aspirateur traineau (1) avec un carter (2), avec un tuyau d'aspiration (5) qui peut y être raccordé, éventuellement avec une poignée (6), avec un tube d'aspiration (7) et avec un adaptateur d'aspiration (12), le tube d'aspiration (7) comprenant au moins deux tronçons tubulaires (8, 9) séparables l'un de l'autre, l'extrémité supérieure (91) d'un tronçon tubulaire supérieur (9) pouvant être couplée au tuyau d'aspiration (5) ou à la poignée (6), et l'extrémité inférieure (82) d'un tronçon tubulaire inférieur (8) pouvant être couplée à l'adaptateur d'aspiration (12), le tronçon tubulaire inférieur (8) et/ou l'adaptateur d'aspiration (12) pouvant être retenu dans une position de remisage sur le carter (2) au moyen de premiers moyens de retenue (14), et un autre moyen de retenue (100) étant disposé sur le tronçon tubulaire supérieur (9) ou sur la poignée (6) et pouvant être fixé sur le tronçon tubulaire inférieur (8) de sorte que les deux tronçons tubulaires (8, 9) séparés l'un de l'autre peuvent être retenus dans la position de remisage sur le carter (2) avec leurs côtés longitudinaux juxtaposés,
**caractérisé en ce**
**que** l'autre moyen de retenue (100) est fixé sur l'extrémité supérieure (91) du tronçon tubulaire supérieur (9), et en ce que l'autre moyen de retenue (100) comprend une manchette (101) enveloppant l'extrémité supérieure (91) du tronçon tubulaire supérieur (9).

2. Aspirateur traineau (1) selon la revendication 1,
**caractérisé en ce**
**qu'**un premier bouton de déverrouillage (10) disposé à l'extrémité supérieure (91) du tronçon tubulaire supérieur (9) fait saillie à travers un premier évidement (105) dans la manchette (101).

3. Aspirateur traineau (1) selon au moins une des revendications précédentes,
**caractérisé en ce**
**que** l'autre moyen de retenue (100) comprend un capuchon de retenue (102) pouvant être mis en place sur l'extrémité supérieure (81) du tronçon tubulaire inférieur (8).

4. Aspirateur traineau (1) selon la revendication 3,
**caractérisé en ce**
**que** le capuchon de retenue (102) est constitué de façon fermée.

5. Aspirateur traineau (1) selon la revendication 4,
**caractérisé par** un autre évidement (110) pour un deuxième bouton de déverrouillage (11) disposé sur l'extrémité supérieure (81) du tronçon tubulaire inférieur (8).

6. Aspirateur traineau (1) selon au moins une des revendications précédentes,
**caractérisé en ce**
**que** l'autre moyen de retenue (100) est constitué en tant que composant d'une seule pièce, fabriqué de préférence en matière plastique.

7. Aspirateur traineau (1) selon au moins une des revendications précédentes,
**caractérisé en ce**
**que** le tube d'aspiration (7) est composé de deux tronçons tubulaires (8, 9).
